# EUROPÄISCHE PATENTSCHRIFT

(11) **EP 2 937 483 B1**
(45) Veröffentlichungstag und Bekanntmachung des Hinweises auf die Patenterteilung: **19.06.2019**
(21) Anmeldenummer: 15164773.2
(22) Anmeldetag: 23.04.2015
(51) Int. Cl.: E04B 1/86, E04C 2/36, E04B 9/00, E04B 1/84, E04B 1/74

(54) **BAUPLATTE, INSBESONDERE WAND- ODER DECKENPLATTE**
BUILDING PANEL, IN PARTICULAR WALL OR CEILING PANEL
PANNEAU DE CONSTRUCTION, EN PARTICULIER DALLE DE PLAFOND OU MURALE

(30) Priorität: 24.04.2014 AT 503032014
(43) Veröffentlichungstag der Anmeldung: 28.10.2015
(73) Patentinhaber: Admonter Holzindustrie AG, 8911 Admont (AT)
(72) Erfinder: Dolkowski, Martin A., 2540 Bad Vöslau (AT)
(74) Vertreter: Wildhack & Jellinek

(56) Entgegenhaltungen:
- EP-A1- 2 540 926
- EP-A2- 0 624 459
- EP-A2- 1 357 237
- WO-A2-99/63169
- CN-A- 102 312 489
- FR-A1- 2 890 893
- JP-A- 2004 126 487
- US-A- 3 166 149
- US-A- 5 041 323

## Beschreibung

Die vorliegende Erfindung betrifft eine neue Bauplatte, insbesondere eine neue Wand- oder Deckenplatte, mit hohen Schallabsorptionseigenschaften, welche zumindest drei flächig aneinander gebundene Schichten, nämlich eine raum- und sichtseitige, erste Schicht mit voneinander beabstandeten Ausnehmungen, zumindest eine hinter bzw. unter der ersten Schicht angeordnete mittlere, zweite Schicht mit Wabenstruktur mit einer Vielzahl von flächig angeordneten, im wesentlichen senkrecht zur Flächenstreckung der ersten Schicht ausgerichtete Wandungen aufweisenden Zellen, und eine an dieselbe flächig anschließende rückseitige, dritte Schicht, umfasst.

Es sind auf dem Gebiet der schalldämmenden bzw. schallabsorbierenden Bauplatten schon die verschiedensten Vorschläge bekannt geworden, wobei insbesondere dem Prinzip der Mehrschichtigkeit mit zumindest einer Schicht, in welcher ein möglichst hoher Grad an Schallvernichtung, z.B. durch Mehrfach-Schallreflexion innerhalb einer Zell- oder Wabenstruktur, erreicht wird, gefolgt worden ist.

Hierzu seien - keineswegs vollständig - insbesondere die beiden Druckschriften DE 670090 C und US 3822762 genannt.

Hinzuweisen ist weiters auf EP 2 527 552 A1, welche eine schalldämmende Platte mit fünf Schichten beschreibt, welche einen inneren Abschnitt mit Öffnungen und einen denselben rahmenartig umgebenden Außenabschnitt ohne Löcher umfasst, wobei nur unterhalb des mit den Ausnehmungen versehenen inneren Abschnitts der oberen Platte drei Schichten angeordnet sind, wobei zwischen zwei Waben-Schichten eine innere, in der Beschreibung als hoch rigide beschriebene Platte mit durchgängigen Perforationen angeordnet ist.

Unterhalb der unteren der beiden Wabenplattenschichten ist eine übliche Platte ohne Perforation angeordnet.

Ganz wesentlich ist noch, dass gemäß dem Anspruch 1 dieser A1 unterhalb des rahmenartigen, keine Perforation aufweisenden Außenbereichs der oberen Platte eine ebenfalls rahmenartige Waben-Schicht mit wesentlich größeren Waben angeordnet ist, welche die beiden inneren durch die perforierte Platte voneinander getrennten Wabenschichten rundum umgibt, wobei diese rahmenartige Waben-Schicht die obere perforierte Platte und die untere Platte ohne Perforationen direkt miteinander verbindet.

Die EP 2 540 926 beschreibt ein flächiges Schallabsorptionselement mit Deckschicht, an diese flächig anschließender Wabenschicht und unterseitiger Abschlussschicht.

Die Deckschicht weist eine Abfolge von nebeneinander angeordneten Reihen von in einer Richtung hintereinander in Längsrichtung angeordneten, zueinander beabstandeten, längeren und kürzeren Mikroschlitzen mit trapezartiger Querschnittsgestalt innerhalb vorgegebener Maße auf.

Das Dokument CN 102 312 489 A offenbart eine solche Bauplatte.

Gegenstand der vorliegenden Erfindung ist eine wie eingangs erwähnte Bauplatte, die die Merkmale des Anspruchs 1 aufweist.

Die soeben beschriebene erfindungsgemäße Bauplatte weist einen gänzlich anderen Aufbau auf, als die Platte gemäß der eingangs genannten EP 2 527 552 A1 und hat dementsprechend gänzlich andere Schalldämmeigenschaften als die aus dieser A1 bekannten. Dies gilt ebenso für das aus der EP 2 540 926 bekannt gewordene Schallabsorptionselement.

Vergleichsweise in ihren Schalldämmungseigenschaften noch verbessert kann die neue Bauplatte werden, wenn vorgesehen ist, dass die sich an die sichtseitige erste Schicht flächig anschließende Wabenstruktur-Teilschicht der mittleren zweiten Schicht Zellen-Hohlräume, welche untereinander durch Öffnungen/Perforationen in den Zellen-Wandungen miteinander verbunden sind, aufweist.

Was die vorgesehene rückseitige, dritte Schicht der neuen Bauplatte betrifft, so können dafür an sich die in Anspruch 1 beanspruchten Plattenmaterialien eingesetzt werden.

Es hat sich von der fertigungstechnischen und kostenmäßigen Seite als günstig erwiesen, wenn die vorgesehene rückseitige, dritte Schicht aus dem gleichen oder aus einem gleichartigen Material wie die sichtseitige, erste Schicht gebildet ist, wobei dieselbe mit dieselbe voll durchgehenden Ausnehmungen, mit gleicher Größe und/oder Gestalt wie die Ausnehmungen der sichtseitigen ersten Schicht ausgebildet ist.

Auch im Sinne der Schonung der Ressourcen und der Umwelt ist eine erfindungsgemäße Bauplatte in Anspruch 1 beansprucht, bei welcher deren sichtseitige, erste Schicht aus bzw. mit einem nachwachsenden lignozellulosen Material, vorzugsweise mit natürlichem Holz oder Bambus oder mit einem Holz- bzw. Pflanzenfaser- oder -partikel-Werkstoff, gebildet ist und bei welcher die die erste Schicht voll durchsetzenden Ausnehmungen im Wesentlichen länglich-schmal schlitzartig ausgebildet sind, und sich von einer Seite bzw. Flanke der Bauplatte der Bauplatte bis zu der derselben gegenüber liegenden Seite bzw. Flanke durch-erstrecken.

Im Zuge eingehender Versuche wurde gefunden, dass die geometrische Gestalt und das Zusammenspiel der jeweils einander gegenüber liegenden Wände der Öffnungen in der sichtseitigen, ersten Schicht, also Deckschicht, der neuen Bauplatte für eine initiale, erste Dämmung des in die Bauplatte eindringenden Schalls besonders wirksam ist, wobei für die verschiedenen Gestaltsgeometrien derselben ein Eindringen von Schall unterschiedlicher Frequenzlagen in unterschiedliche Tiefen beobachtet werden konnte. Demgemäß kann es je nach Art des konkreten Einsatzes günstig sein, wenn die Wände der einzelnen länglich-schmal schlitzartigen Ausnehmungen der sichtseitigen, ersten Schicht entweder parallel zueinander oder zueinander symmetrisch in einem rechten oder spitzen Winkel schräg zu deren Flächenstreckung ausgerichtet oder zur mittleren, zweiten Schicht hin sich verjüngend oder erweiternd ausgebildet sind, oder aber, wenn dieselben konkav oder konvex gerundet ausgebildet sind.

Zur Erfassung und Dämmung von Schall mit breitem Frequenzspektrum hat es sich als vorteilhaft erwiesen, wenn die länglich-schlitzartigen Ausnehmungen der raum- bzw. sichtseitigen, ersten Schicht zumindest zwei zueinander unterschiedliche Geometrien bzw. Ausbildungen von deren Wänden aufweisen.

Was die unterschiedliche Frequenzabhängigkeit der Schallabsorption der neuen Bauplatte betrifft, so hat es sich als günstig erwiesen, wenn das Verhältnis der Gesamt-Fläche der schlitzartigen Ausnehmungen der sichtseitigen, ersten Schicht zu deren geschlossener Fläche von (1:2,5) bis (1:10) beträgt.

In diesem Sinne hat es sich weiters als vorteilhaft herausgestellt, wenn dafür gesorgt ist, dass die Breite der, bevorzugt schlitzartigen, Ausnehmungen der sichtseitigen, ersten Schicht 2 bis 5 mm beträgt.

Um hier die Breite der bestehenden Möglichkeiten auszunutzen, kann es weiters günstig sein, wenn das Verhältnis der Stärke bzw. Dicke von deren sichtseitiger, erster Schicht zur Breite von deren länglich-schmal schlitzartigen Ausnehmungen von (6:1) bis (1:2) beträgt.

Bevorzugter Weise wird dafür Sorge getragen, dass die Wabenstruktur-Teilschicht als Polygonal-Wabenplatten mit kantigen und/oder abgerundeten Winkelgeometrien auf Basis von Metall-material oder von, vorzugsweise mit Fasern versetztem oder faserverstärktem, Kunststofffolienmaterial und/oder jeweils als Wellkarton- bzw. Wellpapier-Wabenplatte ausgebildet ist.

Eine besondere Erhöhung der Schallabsorption lässt sich erreichen, wenn im Rahmen der Erfindung dafür gesorgt ist, dass das Verhältnis von Zellenwand-Dicken zur Querschnittsfläche der einzelnen Zellen der Wabenstruktur-Teilschicht von (1:80) bis (1:300) beträgt.

Im Sinne hohen Schallschluckvermögens kann es weiters zu bevorzugen sein, wenn die Wabenstruktur-Teilschicht mit Zellen mit polygonalen Hohlräumen oder mit (sinus)wellenförmig gegliederten bzw. strukturierten Hohlräumen, vorzugsweise untereinander gleichen Querschnitts, gebildet ist.

Weiters kann es von Vorteil sein, wenn die Wabenstruktur-Teilschicht mit geschäumtem Metall bzw. Metallschaum gebildet ist oder sind.

Bevorzugter Weise beträgt die Stärke bzw. Dicke der akustisch bedämpfenden Strömungswiderstands-Teilschichten 0,1 bis 10mm, insbesondere 0,15 bis 5mm, und/oder es beträgt deren spezifischer Strömungswiderstand (gemessen nach EN 29053) 5 bis 1800 Pa.s/m, insbesondere 50 bis 1200 Pa.s/m, und vorzugsweise 80 bis 500 Pa.s/m.

Grundsätzlich ist zum Aufbau und zu den Schalldämmeigenschaften einer Bauplatte des Elementes folgendes näher auszuführen:
Deckschicht bzw. Sichtseitenschicht bzw. dem Raum und der Schalleinwirkung zugewandte, erste Schicht:
1. Diese erste Schicht kann sein:
   a) eine Schicht aus einem an sich beliebigen Material, wenn nur dessen mechanische Mindestfestigkeit gewährleistet ist, oder
   b) insbesondere eine Schicht aus natürlichem, lignozellulosem Material, vorzugsweise aus Holz, Bambus od. dgl. oder aus einem Plattenwerkstoff, im wesentlichen basierend auf lignozellulosen Fasern oder Partikeln

Es hat sich als vorteilhaft erwiesen, hiebei auf anisotrope derartige Werkstoffe zurückzugreifen, da beispielsweise durch gezielte Bearbeitungsrichtung die akustischen Eigenschaften dieser Schicht beeinflusst werden können. 2. Gezielt angeordnete, die genannte Deckschicht voll durchsetzende Ausnehmungen, welche eine akustische Verbindung in die nächstfolgende, zweite Schicht schaffen. An sich könnte jede Form bzw. Art der Öffnungen, die in regel- oder unregelmäßigen Abständen voneinander angeordnet sind, Einsatz finden. Besonders bevorzugt sind jedoch Öffnungen, welche Schlitzform aufweisen, wobei sich die Schlitzöffnungen von einer Flanke der Platte durchgehend bis zur gegenüberliegenden Flanke hin erstrecken können.

Durch Variieren der Öffnungsgeometrie, also des Abstandes sowie der Verhältnisse zwischen offener und geschlossener Fläche und Querschnittsgeometrie, also des Verhältnisses von Öffnungsbreite zu Materialstärke sowie der Form des Öffnungsquerschnittes - Die Schnittflächen bzw. Wände der Schlitze können zueinander parallel oder konisch ausgerichtet sein und dadurch die akustischen Eigenschaften und somit die Schallschluckfähigkeit beeinflussen.

Die akustischen Eigenschaften sind definiert durch Schall-Absorption im Hallraum, gemessen nach ISO 354.

### Günstig sind

a) gezielte Öffnungen in der Deckschicht, welche die akustischen Verbindungen zu einer bzw. in eine unterhalb derselben angeordnete nächste, also in die zweite, Schicht schaffen,
b) ein Verhältnis von offenen zu geschlossenen Flächen zwischen 1:1,8 und 1:50,
c) insbesondere offene zu geschlossenen Flächen zwischen 1:2 und 1:30, und
d) besonders bevorzugt offene zu geschlossene Flächen zwischen 1:2,5 und 1:10 Bei Untersuchungen zur gegenständlichen Erfindung hat sich gezeigt, dass abhängig vom jeweiligen, wie eben genannten Flächenverhältnis unterschiedlich hohe spezifische Absorptionsgrade für einzelne Terzbänder erzielt werden können:
Im Konkreten lassen sich folgende Zusammenhänge messen und darstellen: Flächenverhältnis von

| | |
|---|---|
| 1:2 bis 1:4 | : hohe Absorption im Bereich von 250 bis 800Hz |
| 1:4 bis 1:10 | : hohe Absorption im Bereich 800 bis 1600Hz |
| 1:10 bis 1:30 | : hohe Absorption im Bereich 1600 bis 5000Hz |

Fertigungstechnisch hat sich die Ausbildung der Öffnungen in Form von in deren Längsachse durchgehenden oder unterbrochenen Schlitzen als besonders vorteilhaft erwiesen. Folgende Schlitzbreiten haben sich als schalltechnisch günstig erwiesen:
a) 0,5 bis10mm, b) insbesondere 1,5 bis 8mm, und c) vorzugsweise 2 bis 5mm

Folgende Verhältnisse von Decklagenstärke zur Breite, insbesondere der Schlitzöffnungen sind für eine Schalldämpfung gleich zu Beginn des Schallansturms besonders geeignet:
a) 7:1 bis 1:5, und insbesondere b) 6:1 bis 1:2

Im Rahmen der Entwicklung der gegenständlichen Erfindung hat sich gezeigt, dass abhängig vom jeweiligen Verhältnis von Wandstärke zu Querschnitts unterschiedlich hohe spezifische Absorptionsgrade für einzelne Terzbänder erzielt werden können. Im Konkreten ließen sich folgende Zusammenhänge ermitteln:

### Verhältnis von

a) kleiner als 1:1 : hohe Absorption im Bereich von 250 bis 800 Hz und von
b) größer als 1:1 : hohe Absorption im Bereich von über 800 Hz

Bezüglich der Gestaltung der Geometrie der Wände der Öffnungen sind folgende Varianten besonders bevorzugt
a) sich in Richtung zur Sichtseite verjüngende oder erweiternde oder
b) zueinander parallele Öffnungswände, lotrecht oder schräg bzw. im spitzen Winkel zur Oberfläche bzw. Flächenerstreckung der ersten Schicht bzw. Deckschicht
3. Die nächste, also die zweite, Schicht weist flächig angeordnete Hohlräume, also Zellen, auf, die Stärke der die Zellen voneinander trennenden Stege bzw. Wände sind im Verhältnis zum Hohlraum-Querschnitt dünn, die Stege bzw. Wände ihrerseits bestehen aus flächigem Werkstoffen. Diese Werkstoffe sind insbesondere mit
a) künstlichen oder natürlichen Fasern, wie beispielsweise Papier oder Karton, oder mit
b) Folien, beispielsweise als Kunststofffolien oder Metallfolien, ausgebildet.

Die die Zellen voneinander trennenden Stege bzw. Wände können wahlweise als durchgehende Flächen oder mikroperforiert, perforiert, quergebohrt od. dgl. vorliegen. Insbesondere kommen für die Bildung der zweiten Schicht Wabenplatten oder Wellkartonwabenplatten in Frage, wobei diese zweite Schicht mit bzw. aus
a) flächig angeordneten Hohlräumen,
b) flächig angeordneten Hohlräumen gleicher Geometrie und gleichen Querschnitts,
c) flächig angeordneten polygonalen Hohlräumen gleichen Querschnitts,
d) flächig angeordneten, im wesentlichen wellenförmig gegliederten/strukturierten Hohlräumen oder mit bzw. aus
e) Schäumen auf Basis von Metallen oder Kunststoffen
   aufgebaut sind.

Das Verhältnis von Zellwanddicke zu Querschnittsfläche der einzelnen Zellen beträgt vorzugsweise
a) 1:50 bis 1: 14.000, b) insbesondere 1:60 bis 1:5.000 und c) vorzugsweise 1:80 bis 1:300

Bei der gegenständlichen Erfindung hat sich gezeigt, dass abhängig vom jeweiligen Zellwandstärke zu Schlitz-Verhältnis unterschiedlich hohe spezifische Absorptionsgrade für einzelne Terzbänder erzielt werden können. Im Konkreten ließen sich folgende Zusammenhänge messen:
a) Verhältnis kleiner als 1:500 hohe Absorption im Bereich von weniger als 1200Hz
b) Verhältnis größer als 1:500 hohe Absorption im Bereich von über 1200Hz

Optional kann, insbesondere wenn aus mechanischer Sicht erforderlich, eine Rückseiten-Schicht, also dritte Schicht, vorgesehen sein, die in gleicher Weise aufgebaut sein kann, wie die Deckschicht, also die erste Schicht mit oder ohne Öffnungen oder mit Öffnungen anderer Gestalt und/oder Größe.
4. Ganz wesentlich ist mindestens eine akustisch bedämpfende Teilschicht zur Erhöhung des Strömungswiderstandes in der Nähe oder an der Deckschicht oder innerhalb der Ebene der in diesem Fall geteilten Wabenschicht. Die dämpfende Schicht ist vorzugsweise mit bzw. aus Fasern oder porösen Materialien, insbesondere mit bzw. aus Schaum-Materialien gebildet. Durch Veränderung der Position dieser Schicht innerhalb der Ebene der Wabenschicht können die akustischen Eigenschaften der neuen Bauplatte mehr oder weniger günstig beeinflusst werden.

Die bedämpfende Schicht kann im Verhältnis zur Gesamtstärke der Wabenschicht durchaus auch dünn sein, also z.B. als Vlies oder Folie ausgebildet sein.

Zur näheren Definition der bedämpfenden Schicht sei folgendes ausgeführt:
Die Stärke der bedämpfenden Schicht beträgt vorzugsweise
a) 0,1 bis 10 mm, und b) insbesondere 0,15 bis 5mm

Der spezifische Strömungswiderstand gemessen nach EN 29053 beträgt vorzugsweise a) 5 bis 1800 Pa s/m, b) insbesondere 50 bis 1200 Pa s/m und c) vorzugsweise 80 bis 500 Pa s/m

Als vorteilhaft hat sich erwiesen, wenn die bedämpfende Schicht nicht unmittelbar an die Deckschicht, sondern in einem Abstand von zumindest 2 mm positioniert ist.

Überraschender Weise entstehen durch das Zusammenspiel von Deckschicht, bedämpfender Schicht und Wabenstruktur-Schicht begrenzte Einzelvolumina mit jeweils individuell schwingenden Luftsäulen. Diese haben einen signifikant erhöhten akustischen Schall-Absorptionsgrad zur Folge.

Durch gezielte Variation des Volumens der im Bereich der Deckschicht schwingenden Luftsäulen im Verhältnis zum Gesamtvolumen der Einzelvolumina innerhalb der zellulären Struktur der Wabenstrukturschicht sowie des spezifischen Strömungswiderstandes der bedämpfenden Schicht kann das Absorptionsverhalten an einen jeweils gewünschten oder erforderlichen Frequenzbereich angepasst werden.

Der in Fig. 1 gezeigte Aufbau einer bekannten Bauplatte hat sich für die maximale Absorption in den Oktavbändern 500 und 1000Hz als besonders effizient erwiesen.

Der in Fig. 2 gezeigte exemplarische, erfindungsgemäße Aufbau derselben hat sich für maximale Absorption in den Oktavbändern 1000 und 2000Hz als besonders effizient erwiesen.

Die Besonderheiten des erfindungsgemäßen Systems gegenüber bekannten bzw. bestehenden Bauplatten-Konstruktionen liegen in der Vereinigung bzw. Kombination der im einzelnen bekannten oder erwarteten Vorteile und/oder Eigenschaften in einem gemeinsamen System:
a) Es bestehen große Variationsmöglichkeiten des akustischen Verhaltens, also des frequenzabhängiger Schallabsorptionsgrads usw. durch:
   i) Änderung der Oberflächengeometrie der neuen Bauplatte
   ii) Änderung der Querschnittsgeometrie der in der Deckschicht vorhandenen Öffnungen
   iii) Änderung der Position, also des Abstands der bedämpfenden Strömungswiderstands-Schicht zur ersten bzw. Deck-Schicht
b) Änderung des akustischen Verhaltens der neuen Bauplatte bei gleichzeitig unverändertem optischem Erscheinungsbild, wenn z.B. in einem Raum bzw. Raumabschnitt unterschiedliche akustische Eigenschaften benötigt werden oder gewünscht sind, und dennoch ein einheitliches optisches Erscheinungsbild sichergestellt sein soll
c) Geringes Flächengewicht des Systems bei gleichzeitig guter bzw. hervorragender akustischer Absorption
d) bauphysikalische Vorteile, insbesondere der Wasserdampfdiffusions-Offenheit der neuen Bauplatte und nicht zuletzt
e) die Möglichkeit der weitgehenden Verwendung nachwachsender, also natürlicher, Rohstoffe, wie insbesondere Faserpflanzen und Holzmaterial

Anhand der Zeichnung wird im Folgenden die Erfindung näher erläutert:
Es zeigen die Fig. 1 die Schrägansicht einer "aufgeschnittenen" - nicht erfindungsgemäßen - Bauplatte mit einer mit zwei Subschichten mit Wabenstruktur gebildeten mittleren, zweiten Schicht, hingegen die Skizzen a) bis h) zu der Fig. 1 Details zu den erfindungsgemäß bevorzugten Ausnehmungen der Deckschicht, die Fig. 2 in ebensolcher Ansicht eine neue Bauplatte gemäß der Erfindung mit einer ungeteilten zweiten Schicht, die Fig. 3 eine nicht erfindungsgemäße Bauplatte, ebenfalls mit einer einheitlichen mittleren, zweiten Schicht und einer rückseitigen, dritten Schicht, die Fig. 4 die Ansicht einer nicht erfindungsgemäßen Bauplatte, wieder mit einer geteilten mittleren, zweiten Schicht mit zwei Subschichten mit Wabenstruktur mit zueinander unterschiedlichen Dicken und einer zwischen denselben angeordneten Strömungswiderstands-Schicht und die Fig. 5 die Ansicht einer nicht erfindungsgemäßen Bauplatte mit einheitlicher mittlerer, zweiter Schicht und einer Strömungswiderstandsschicht, welche im Abstand von der sichtseitigen, ersten Schicht gehalten ist.

Im Einzelnen ist die Bauplatte 100 gemäß Fig. 1 mit einer eine Dicke d1 aufweisenden sichtseitigen, ersten Schicht 1 mit länglichen Schlitzöffnungen 10, jeweils mit einer Breite bs, z.B. aus Holz oder aus einem Holzwerkstoff, weiters mit einer zweigeteilten, mit einer ersten Subschicht 221 mit geringeren Dicke d221 und einer zweiten Subschicht 222 mit größerer Dicke d222 gebildeten mittleren zweiten Schicht 2 gebildet, wobei zwischen den beiden Subschichten 221 und 222 eine - hier dünne - Schalldämm- bzw. Schallströmungswiderstands-Schicht 23 angeordnet ist. Die erste Schicht 1 weist die Flächenstreckung F1 auf.

Die Subschicht 221 ist hier mit "welligen" Wabenkarton-Zellen 201 und die Subschicht 222 mit - hier eben solchen - Wabenkarton-Zellen 202 gebildet, wobei hier die Größe und Gestalt der einzelnen Zellen 201, 202 der beiden Subschichten 221, 222 untereinander gleich sind, was jedoch keinesfalls zwingend ist.

Die einzelnen Zellen 201, 202 der beiden Subschichten 221, 222 haben hier jeweils zueinander gleiche Hohlraumvolumina Vh und im Wesentlichen senkrecht zur der Flächenstreckung F1 der Schicht 1 ausgerichtet angeordnete Zell-Wände.

Die Subfiguren a) bis f) zu Fig. 1 zeigen verschiedene erfindungsgemäß besonders bevorzugte Arten bzw. Querschnitte der Öffnungen 10 der ersten Schicht 1 mit unterschiedlich angeordneten und/oder gestalteten Wänden 101, und zwar
a) und b) mit zueinander parallelen, jedoch zur Flächenerstreckung der Schicht 1 senkrecht oder in einem spitzen Winkel ausgerichteten Wänden
c) und d) mit Öffnungen 10 mit sich zur Tiefe hin erweiternden und mit in diese Richtung hin sich verengenden Querschnitt und
e) und f) jeweils mit konkavem und konvexem Wand-Querschnitt.

Die Subfiguren g) und h) zu Fig. 1 zeigen schematisch eine etwa Dreiecksquerschnitt aufweisende Wabenzelle und zwei Wellkartonwabenzellen 201, 202 jeweils mit Hohlraumvolumina Vh und ihren Zellwänden.

Bei sonst gleichbleibenden Bezugszeichenbedeutungen zeigt die Fig. 2 eine erfindungsgemäße, neue Bauplatte 100, welche eine mit durchgehenden Längsschlitzen 10 versehene schalleinwirkungs- bzw. sichtseitige, erste Schicht 1 und eine einheitliche, mit Kartonwaben 22 mit Zellen 20 gebildete zweite Schicht 2 mit unterseitig flächig angeschlossener Schalldämmschicht 23 aufweist.

Eine gegebenenfalls vorhandene abschließende, rückseitige, dritte Schicht 3 ist in Fig. 2 angedeutet.

Die - bei sonst gleichbleibenden Bezugszeichenbedeutungen - in Fig. 3 gezeigte - nicht erfindungsgemäße - Bauplatte 100 weist eine mit hier gleichmäßig angeordneten kreisrunden schicht-durchsetzenden Ausnehmungen 10 versehene sichtseitige, erste Schicht 1 auf, an welche direkt die Schalldämmschicht 23 der zweiten Schicht 2 flächig anschließt, an welche eine mit Wabenkarton mit Zellen 201 mit Sechseck-Querschnitt mit gerundeten Kanten ausgebildete, ungeteilte Teilschicht 22 anschließt.

Abgeschlossen ist die neue Bauplatte 100 gemäß Fig. 3 durch eine an die zweite Schicht 2 anliegende rückseitige, dritte Schicht 3 mit gleichmäßig angeordneten, den Öffnungen 10 der sichtseitigen, ersten Schicht 1 gleichenden Öffnungen 30.

Bei sonst gleichbleibenden Bezugszeichenbedeutungen zeigt die Fig. 4 eine - ebenfalls nicht erfindungsgemäße - Bauplatte 100 mit sichtseitiger, erster Schicht 1 mit von Flanke zu Flanke der Platte durchgehenden Längsschlitzen 10, an welche eine dickere, d221 Wabenkarton-Subschicht 221 der zweiten, mittleren Teilschicht 22 flächig anschließt, welche ihrerseits von der weniger dicken d222 Subschicht 222 dieser Teilschicht 22 durch die hier relativ dicke Strömungswiderstandsschicht 23 getrennt ist.

Es ist an dieser Stelle zu betonen, dass die Dicken d221 und d222 der Subschichten 221 und 222 durchaus auch gleich sein können und die Strömungswiderstandsschicht dünner, als in der Fig. 4 dargestellt.

Eine gegebenenfalls vorgesehene Rückseiten-Schicht ist auch hier nicht dargestellt.

Die Fig. 5 zeigt - bei sonst gleichbleibenden Bezugszeichenbedeutungen - eine - nicht erfindungsgemäße - Bauplatte 100 gemäß der Erfindung, bei welcher zwischen der sichtseitigen, ersten Schicht 1, bei welcher mit hier nur rinnenartigen, also die Schicht 1 nicht voll durchdringenden, Schlitzen und unterseitigen Querschlitze, letztlich schichtdurchsetzende Öffnungen 10 ausgebildet sind. Zwischen dieser ersten Schicht 1 und der zu ihr nahen Strömungswiderstandsschicht 23 ist eine dünne, hier mit Wabenkarton gebildete Zwischenschicht Z1 angeordnet, welche für die Aufrechterhaltung eines Abstands a zwischen erster Schicht 1 und der auf der mit Wabenkarton gebildeten Teilschicht 22 aufliegenden Strömungswiderstandsschicht 23 sorgt.

Auch hier ist eine gegebenenfalls vorgesehene rückseitige, dritte Schicht nicht dargestellt.

Ergänzend zu den Darstellungen der Fig. 1 bis 5 sind im Folgenden hiezu konkrete Zahlenverhältnisse angegeben:
**Fig. 1****:** (nicht erfindungsgemäß)

**Decklage (Schicht 1)**

| | | | |
|---|---|---|---|
| Schlitze | Sichtseite 2\|8\|2 | | |
| Schlitzbreite | 2mm | | |
| Schichtstärke | t 6,0mm | | |
| | | | |
| | Verhältnis | offene : | geschlossenen Flächen |
| | | 1 : | 4 |
| | | 2,0mm : | 8mm |
| | | | |
| | Verhältnis | Decklagenstärke : | Schlitzbreite |
| | | 3 : | 1 |
| | | 6,0mm : | 2,0mm |

**Trägermaterial 1 (Subschicht 221)**

| Sinuswabe | | | |
|---|---|---|---|
| Schichtstärke | t 15,0mm | | |
| | | | |
| | Verhältnis | Zellwanddicke : | Querschnittsfläche der Zelle |
| | | 1 : | 135 |
| | | 0,12mm : | 16,2mm² |

**Bedämpfungsschicht (Teilschicht 23)**

| Viskose- Vlies | |
|---|---|
| Schichtstärke | t 0,22mm |
| Gewicht | 50g/m² |
| Spezifischer Strömungswiderstand | 235Pas/m |

**Trägermaterial 2 (Subschicht 222)**

| Sinuswabe | | | |
|---|---|---|---|
| Schichtstärke | t 30,0mm | | |
| | | | |
| | Verhältnis | Zellwanddicke : | Querschnittsfläche der Zelle |
| | | 1 : | 135 |
| | | 0,12mm : | 16,2mm² |

**Fig. 2****:** erfindungsgemäß, jedoch mit abweichenden Dimensionen

**Decklage (Schicht 1)**

| | | | |
|---|---|---|---|
| Schlitze | Sichtseite 3\|36\|3 | | |
| Schlitzbreite | 3mm | | |
| Schichtstärke | t 1,5mm | | |
| | | | |
| | Verhältnis | offene : | geschlossenen Flächen |
| | | 1 : | 12 |
| | | 3,0mm : | 36mm |
| | | | |
| | Verhältnis | Decklagenstärke : | Schlitzbreite |
| | | 1 : | 2 |
| | | 1,5mm : | 3,0mm |

**Trägermaterial (Teilschicht 22)**

| Sinuswabe | | | |
|---|---|---|---|
| Schichtstärke | t 45,0mm | | |
| | | | |
| | Verhältnis | Zellwanddicke : | Querschnittsfläche der Zelle |
| | | 1 : | 533 |
| | | 0,12mm : | 64mm² |

**Bedämpfungsschicht (Teilschicht 23)**

| Viskose- Vlies | |
|---|---|
| Schichtstärke | t 0,22mm |
| Gewicht | 50g/m2 |
| Spezifischer Strömungswiderstand | 235Pas/m |

**Fig. 3****:** (nicht erfindungsgemäß)

**Decklage (Schicht 1)**

| | | | |
|---|---|---|---|
| Perforierung | r 3,2mm | | |
| Schichtstärke | t 3,5mm | | |
| | | | |
| | Verhältnis | offene : | geschlossenen Flächen |
| | | 1 : | 2 |
| | | 32,2mm² : | 64,6mm² |

**Bedämpfungsschicht (Teilschicht 23)**

| Vlies | | | |
|---|---|---|---|
| Schichtstärke | t 2,0mm | | |

**Trägermaterial (Teilschicht 22)**

| | | | |
|---|---|---|---|
| Sechseckwabe | Zellweite ca. 20mm | | |
| Schichtstärke | t 45,0mm | | |
| | | | |
| | Verhältnis | Zellwanddicke : | Querschnittsfläche der Zelle |
| | | 1 : | 2300 |
| | | 0,12mm : | 276mm² |

**Rückseitenschicht (Schicht 3)**

| | | | |
|---|---|---|---|
| Perforierung | r 3,2mm | | |
| Schichtstärke | t 3,5mm | | |
| | | | |
| | Verhältnis | offene : | geschlossenen Flächen |
| | | 1 : | 2 |
| | | 32,2mm² : | 64,6mm² |

**Fig. 4****:** (nicht erfindungsgemäß)

**Decklage (Schicht 1)**

| | | | |
|---|---|---|---|
| Schlitze | 45° zu Sichtseite | | |
| Schlitzbreite | 0,5mm | | |
| Schichtstärke | t 3,5mm | | |
| | | | |
| | Verhältnis | offene : | geschlossenen Flächen |
| | | 1 : | 40 |
| | | 0,5mm : | 20mm |
| | | | |
| | Verhältnis | Decklagenstärke : | Schlitzbreite |
| | | 7 : | 1 |
| | | 3,5mm : | 0,5mm |

**Trägermaterial 1 (Subschicht 221)**

| Sinuswabe | | | |
|---|---|---|---|
| Schichtstärke | t 22,0mm | | |
| | | | |
| | Verhältnis | Zellwanddicke : | Querschnittsfläche der Zelle |
| | | 1 : | 533 |
| | | 0,12mm : | 64mm² |

**Bedämpfungsschicht (Teilschicht 23)**

| | |
|---|---|
| Faserige Bedämpfung im Träger 2 eingebracht Schichtstärke | t 6,0mm |

**Trägermaterial 2 (Subschicht 222)**

| Sinuswabe | | | |
|---|---|---|---|
| Schichtstärke | t 22,0mm | | |
| | | | |
| | Verhältnis | Zellwanddicke : | Querschnittsfläche der Zelle |
| | | 1 : | 533 |
| | | 0,12mm : | 64mm² |

**Fig. 5****:** (nicht erfindungsgemäß)

**Decklage (Schicht 1)**

| | | | |
|---|---|---|---|
| Schlitze | beidseitig geschlitzt (Sichtseite 3\|15\|3; Innenseite 3\|7,5\|3) | | |
| Schlitzbreite | 3mm | | |
| Schichtstärke | t 3,5mm | | |
| | | | |
| | Verhältnis | offene : | geschlossenen Flächen |
| | | 1 : | 20 |
| | | 4,5mm : | 90mm |
| | | | |
| | Verhältnis | Decklagenstärke : | Schlitzbreite |
| | | 1,17 : | 1 |
| | | 3,5mm : | 3,0mm |

**Trägermaterial 1 (Subschicht 221)**

| Sinuswabe | | | |
|---|---|---|---|
| Schichtstärke | t 3,0mm | | |
| | | | |
| | Verhältnis | Zellwanddicke : | Querschnittsfläche der Zelle |
| | | 1 : | 533 |
| | | 0,12mm : | 64mm² |

**Bedämpfungsschicht (Teilschicht 23)**

| Vlies | |
|---|---|
| Schichtstärke | t 1,0mm |

**Trägermaterial 2 (Subschicht 222)**

| Sinuswabe | | | |
|---|---|---|---|
| Schichtstärke | t 40,0mm | | |
| | | | |
| | Verhältnis | Zellwanddicke : | Querschnittsfläche der Zelle |
| | | 1 : | 533 |
| | | 0,12mm : | 64mm² |

## Patentansprüche

1. Bauplatte, insbesondere Wand- oder Deckenplatte, mit hohen Schallabsorptionseigenschaften, welche zumindest drei flächig aneinander gebundene Schichten, nämlich eine raum- und sichtseitige, erste Schicht mit voneinander beabstandeten Ausnehmungen, zumindest eine hinter bzw. unter der ersten Schicht angeordnete mittlere, zweite Schicht mit Wabenstruktur mit einer Vielzahl von flächig angeordneten, im wesentlichen senkrecht zur Flächenstreckung der ersten Schicht ausgerichtete Wandungen aufweisenden Zellen und eine an dieselbe flächig anschließende rückseitige, dritte Schicht, umfasst,
- wobei die beschallungs- bzw. sichtseitige, erste Schicht (1) eine Mehr- bzw. Vielzahl von dieselbe voll durchsetzenden Schallein- und -durchtritts-Ausnehmungen (10) aufweist, welche im Wesentlichen länglich-schmal schlitzartig ausgebildet sind, und sich von einer Seite bzw. Flanke der ersten Schicht (1) bis zu der derselben gegenüberliegenden Seite bzw. Flanke durch-erstrecken,
- wobei die nächste sich daran flächig anschließende, mittlere, zweite Schicht (2) mit zwei Teilschichten (22, 23) gebildet ist,
- nämlich mit einer Wabenstruktur-Teilschicht (22) und
- mit einer an der Wabenstruktur-Teilschicht (22) andersseitig anliegenden und der ersten Schicht (1) abgewandten
- mit einer an die rückseitige, dritte Schicht (3) flächig anliegenden
- akustisch bedämpfenden Strömungswiderstands-Teilschicht (23) mit bzw. aus einem schalldämpfenden, vorzugsweise folien- oder vliesartigen, gegebenenfalls faserigen, und/oder porösen und/oder geschäumten, Material gebildet ist,
- wobei die sichtseitige, erste Schicht aus bzw. mit einem nachwachsenden lignozellulosen Material, vorzugsweise mit natürlichem Holz oder Bambus oder mit einem Holz- bzw. Pflanzenfaser- oder -partikel-Werkstoff, gebildet ist, und
- wobei die vorgesehene rückseitige, dritte Schicht (3) aus dem gleichen oder aus einem gleichartigen Material wie die sichtseitige, erste Schicht (1) gebildet ist, wobei dieselbe mit dieselbe (3) voll durchsetzenden Ausnehmungen (30) mit gleicher Größe und/oder Gestalt wie die Ausnehmungen (10) der sichtseitigen, ersten Schicht (1) ausgebildet ist.

2. Bauplatte nach Anspruch 1, **dadurch gekennzeichnet, dass** die sich an die sichtseitige erste Schicht (1) flächig anschließende Wabenstruktur-Teilschicht (22) der mittleren, zweiten Schicht (2) Zellen-Hohlräume, welche untereinander durch Öffnungen/Perforationen in den Zellen-Wandungen verbunden sind, aufweist.

3. Bauplatte nach Anspruch 1 oder 2, **dadurch gekennzeichnet, dass** die Wände (101) der einzelnen länglich-schmal schlitzartigen Ausnehmungen (10) der sichtseitigen, ersten Schicht (1) entweder parallel zueinander oder zueinander symmetrisch in einem rechten oder spitzen Winkel schräg zu deren Flächenstreckung (F1) ausgerichtet oder zur mittleren, zweiten Schicht (2) hin sich verjüngend oder erweiternd ausgebildet sind, oder aber, dass dieselben konkav oder konvex gerundet ausgebildet sind.

4. Bauplatte nach Anspruch 3, **dadurch gekennzeichnet, dass** die länglich-schlitzartigen Ausnehmungen (10) der raum- bzw. sichtseitigen ersten Schicht (1) zumindest zwei zueinander unterschiedliche Geometrien bzw. Ausbildungen von deren Wänden (101) aufweisen.

5. Bauplatte nach einem der Ansprüche 1 bis 4, **dadurch gekennzeichnet, dass** das Verhältnis der Gesamt-Fläche der schlitzartigen Ausnehmungen (10) der sichtseitigen, ersten Schicht (1) zu deren geschlossener Fläche von (1:2,5) bis (1:10) beträgt.

6. Bauplatte nach einem der Ansprüche 1 bis 5, **dadurch gekennzeichnet, dass** die Breite (bs) der schlitzartigen Ausnehmungen (10) der sichtseitigen, ersten Schicht (1) 2 bis 5 mm beträgt.

7. Bauplatte nach einem der Ansprüche 1 bis 6, **dadurch gekennzeichnet, dass** das Verhältnis der Stärke bzw. Dicke (d1) von deren sichtseitiger erster Schicht (1) zur Breite (bs) von deren länglich-schmal schlitzartigen Ausnehmungen (10) von (6:1) bis (1:2) beträgt.

8. Bauplatte nach einem der Ansprüche 1 bis 7, **dadurch gekennzeichnet, dass** die Wabenstruktur-Teilschicht (22) als Polygonal-Wabenplatten mit kantigen und/oder abgerundeten Winkelgeometrien auf Basis von Metallmaterial oder von, vorzugsweise mit Fasern versetztem oder faserverstärktem, Kunststofffolienmaterial und/oder jeweils als Wellkarton- bzw. Wellpapier-Wabenplatte ausgebildet ist.

9. Bauplatte nach einem der Ansprüche 1 bis 8, **dadurch gekennzeichnet, dass** das Verhältnis von Zellenwand-Dicken zur Querschnittsfläche der einzelnen Zellen der Wabenstruktur-Teilschicht (22) von (1:80) bis (1:300) beträgt.

10. Bauplatte nach einem der Ansprüche 1 bis 9, **dadurch gekennzeichnet, dass** die Wabenstruktur-Teilschicht (22) mit Zellen mit polygonalen Hohlräumen oder mit sinus- oder wellenförmig gegliederten bzw. strukturierten Hohlräumen, vorzugsweise untereinander gleichen Querschnitts, gebildet ist.

11. Bauplatte nach einem der Ansprüche 1 bis 10, **dadurch gekennzeichnet, dass** die Wabenstruktur-Teilschicht (22) mit geschäumtem Metall bzw. Metallschaum gebildet ist.

12. Bauplatte nach einem der Ansprüche 1 bis 11, **dadurch gekennzeichnet, dass** die Stärke bzw. Dicke der akustisch bedämpfenden Strömungswiderstands-Teilschicht (23) 0,1 bis 10mm, insbesondere 0,15 bis 5mm, beträgt und/oder dass deren spezifischer Strömungswiderstand (gemessen nach EN 29053) 5 bis 1800 Pa.s/m, insbesondere 50 bis 1200 Pa.s/m, und vorzugsweise 80 bis 500 Pa.s/m, beträgt.

## Claims

1. Building panel, in particular wall or ceiling panel, with high sound absorption properties, which comprises at least three planar layers bonded to one another, namely a first layer on the interior side and on the visible side with recesses spaced apart from one another, at least one middle, second layer with honeycomb structure arranged behind or under the first layer and having a plurality of areally arranged cells with walls aligned substantially perpendicularly to the surface extension of the first layer, and a rear, third layer areally adjoining the same, wherein the first layer (1), which is on the sound or viewing side, has a plurality of sound entry and transit recesses (10) which penetrate it fully and are of substantially elongated-narrow slot-like design, and extend from one side or edge of the first layer (1) to the side or edge opposite the same, wherein the next, areally adjoining, middle, second layer (2) is formed with two partial layers (22, 23),
- namely a honeycomb structure sublayer (22) and an acoustically damping flow resistance sublayer (23)
- which adjoins the honeycomb structure sublayer (22) on a different side and faces in the opposite direction with respect to the first layer (1);
- which areally adjoins the rear-facing third layer (3);
- wherein this acoustically damping flow resistance sublayer (23) is formed with or from a sound-absorbing, preferably foil- or fleece-like, optionally fibrous layer, and/or porous and/or foamed material,
- wherein the visible-side, first layer is formed from or with a renewable lignocellulosic material, preferably with natural wood or bamboo or with a wood or plant fibre or particle material, and
wherein the provided rear side, third layer (3) is formed from the same or a similar material as the visible-side, first layer (1), wherein the same is formed with recesses (30) of the same size and/or shape as the recesses (10) of the visible side, first layer (1), which fully penetrate the same (3).

2. Building panel according to claim 1, **characterised in that** the honeycomb structure sublayer (22) of the middle, second layer (2), which areally adjoins the visible first layer (1), has cell cavities which are connected to one another by openings/perforations in the cell walls.

3. Building panel according to Claim 1 or 2, **characterised in that** the walls (101) of the individual elongated-narrow slot-like recesses (10) of the visible-side, first layer (1) are either aligned parallel to one another or symmetrically to one another at a right or acute angle obliquely to their surface extension (F1) or are designed to taper or widen towards the middle, second layer (2), or are designed to be concave or convexly rounded.

4. Building panel according to Claim 3, **characterised in that** the elongated slot-like recesses (10) of the first layer (1) on the interior side or on the visible side have at least two mutually different geometries or designs of their walls (101).

5. Building panel according to any one of claims 1 to 4, **characterised in that** the ratio of the total area of the slot-like recesses (10) of the visible, first layer (1) to its closed area is from (1:2.5) to (1:10).

6. Building panel according to any one of claims 1 to 5, **characterised in that** the width (bs) of the slot-like recesses (10) of the visible-side, first layer (1) is 2 to 5 mm.

7. Building panel according to any one of claims 1 to 6, **characterised in that** the ratio of the height or thickness (d1) of its visible-side first layer (1) to the width (bs) of its elongated-narrow slot-like recesses (10) is from (6:1) to (1:2).

8. Building panel according to any one of claims 1 to 7, **characterised in that** the honeycomb structure sublayer (22) is in the form of polygonal honeycomb panels with angular and/or rounded angle geometries on the basis of metal material or of, preferably with fibres or fibre-reinforced plastic film material and/or in each case as corrugated cardboard or corrugated paper honeycomb panel.

9. Building panel according to any of claims 1 to 8, **characterised in that** the ratio of cell wall thicknesses to the cross-sectional area of the individual cells of the honeycomb structural sublayer (22) is from (1:80) to (1:300).

10. Building panel according to any one of claims 1 to 9, **characterised in that** the honeycomb structure sublayer (22) is formed with cells with polygonal cavities or with sinusoidally or wave-like structured or structured cavities, preferably of the same cross-section.

11. Building panel according to any one of claims 1 to 10, **characterised in that** the honeycomb structure sublayer (22) is formed with foamed metal or metal foam.

12. Building panel according to any one of claims 1 to 11, **characterised in that** the thickness or thickness of the acoustically damping flow resistance sublayer (23) is 0.1 to 10 mm, in particular 0.15 to 5 mm, and/or **in that** its specific flow resistance (measured according to EN 29053) is 5 to 1800 Pa.s/m, in particular 50 to 1200 Pa.s/m, and preferably 80 to 500 Pa.s/m.

## Revendications

1. Panneau de construction, en particulier panneau mural ou de plafond, avec de très bonnes propriétés d'absorption acoustique, qui comprend au moins trois couches liées les unes aux autres par leurs surfaces, à savoir une première couche, côté pièce et visible, avec des évidements distants les uns des autres, au moins une deuxième couche médiane, agencée derrière ou sous la première couche, avec une structure en nid d'abeilles composée d'une pluralité de cellules agencées en surface et présentant des parois orientées globalement perpendiculairement à l'étendue de surface de la première couche, et une troisième couche côté arrière rattachée par sa surface à la précédente,
- dans lequel la première couche (1), côté exposé au son et visible, présente une multiplicité ou une pluralité d'évidements (10) d'entrée et de passage de sons qui la traversent complètement et qui sont réalisés globalement à la manière de fentes étroites et allongées et s'étendent d'un côté ou flanc de la première couche (1) jusqu'au côté ou flanc opposé à celui-ci,
- dans lequel la deuxième couche (2) suivante, médiane, rattachée par sa surface à la précédente, est formée avec deux sous-couches (22, 23),
- à savoir une sous-couche à structure en nid d'abeilles (22) et
- une sous-couche de résistance hydraulique (23) d'amortissement acoustique, adjacente de l'autre côté à la sous-couche à structure en nid d'abeilles (22) et à l'opposé de la première couche (1) et adjacente par sa surface à la troisième couche (3) côté arrière, avec ou en un matériau insonorisant, de préférence sous forme de feuilles ou de non-tissés, le cas échéant fibreux, et/ou poreux et/ou en mousse,
- dans lequel la première couche côté visible est formée en ou avec un matériau lignocellulosique de repousse, de préférence du bois naturel ou du bambou, ou avec un matériau de particules de bois ou de fibres végétales, et
- dans lequel la troisième couche (3) prévue côté arrière est formée en un matériau identique ou de type identique à celui de la première couche (1) côté visible, laquelle troisième couche est réalisée avec des évidements (30) la (3) traversant complètement et de dimension et/ou forme identiques à celles des évidements (10) de la première couche (1) côté visible.

2. Panneau de construction selon la revendication 1, **caractérisé en ce que** la sous-couche à structure en nid d'abeilles (22), rattachée par sa surface à la première couche (1) côté visible, de la deuxième couche (2) médiane présente des cavités de cellules qui sont reliées entre elles par des ouvertures/perforations dans les parois de cellules.

3. Panneau de construction selon la revendication 1 ou 2, **caractérisé en ce que** les parois (101) des évidements (10) individuels en forme de fentes étroites et allongées de la première couche (1) côté visible sont réalisées soit orientées parallèlement les unes aux autres ou symétriquement les unes par rapport aux autres avec un angle droit ou aigu par rapport à leur étendue de surface (f1) soit sont réalisées se rétrécissant ou s'élargissant en direction de la deuxième couche (2) médiane ou mais **en ce que** celles-ci sont réalisées arrondies de manière concave ou convexe.

4. Panneau de construction selon la revendication 3, **caractérisé en ce que** les évidements (10) en forme de fentes allongées de la première couche (1) côté pièce et visible présentent au moins deux géométries ou formes de leurs parois (101) différentes l'une de l'autre.

5. Panneau de construction selon l'une quelconque des revendications 1 à 4, **caractérisé en ce que** le rapport de la surface totale des évidements (10) en forme de fentes de la première couche (1) côté visible à la surface fermée de celle-ci est compris entre (1:2,5) et (1:10).

6. Panneau de construction selon l'une quelconque des revendications 1 à 5, **caractérisé en ce que** la largeur (bs) des évidements (10) en forme de fentes de la première couche (1) côté visible est comprise entre 2 et 5 mm.

7. Panneau de construction selon l'une quelconque des revendications 1 à 6, **caractérisé en ce que** le rapport de la résistance ou l'épaisseur (d1) de la première couche (1) côté visible à la largeur (bs) de ses évidements (10) en forme de fentes étroites et allongées est compris entre (6:1) et (1:2).

8. Panneau de construction selon l'une quelconque des revendications 1 à 7, **caractérisé en ce que** la sous-couche à structure en nid d'abeilles (22) est réalisée comme des panneaux à nid d'abeilles de forme polygonale avec des géométries d'angles vives et/ou arrondies, à base de matériaux métalliques ou de matériaux de feuilles plastiques, de préférence avec des fibres croisées ou renforcés par des fibres, et/ou est réalisée comme une panneau de carton ou papier ondulé.

9. Panneau de construction selon l'une quelconque des revendications 1 à 8, **caractérisé en ce que** le rapport des épaisseurs de paroi de cellule à la surface de section transversale des cellules individuelles de la sous-couche à structure en nid d'abeilles (22) est compris entre (1:80) et (1:300).

10. Panneau de construction selon l'une quelconque des revendications 1 à 9, **caractérisé en ce que** la sous-couche à structure en nid d'abeilles (22) est formée avec des cellules ayant des cavités polygonales ou ayant des cavités structurées ou à treillis de forme sinusoïdale ou ondulée, de préférence de sections transversales identiques les unes aux autres.

11. Panneau de construction selon l'une quelconque des revendications 1 à 10, **caractérisé en ce que** la sous-couche à structure en nid d'abeilles (22) est constituée de métal en mousse ou de mousse métallique.

12. Panneau de construction selon l'une quelconque des revendications 1 à 11, **caractérisé en ce que** la résistance ou l'épaisseur de la sous-couche de résistance hydraulique (23) d'amortissement acoustique est comprise entre 0,1 et 10 mm, en particulier entre 0,15 et 5 mm, et/ou **en ce que** sa résistance hydraulique spécifique (mesurée selon EN 29053) est comprise entre 5 et 1800 Pa.s/m, en particulier entre 50 et 1 200 Pa.s/m, et de préférence entre 80 et 500 Pa.s/m.
